# EUROPÄISCHE PATENTSCHRIFT

(11) **EP 0 364 673 B1**
(45) Veröffentlichungstag und Bekanntmachung des Hinweises auf die Patenterteilung: **23.12.1992**
(21) Anmeldenummer: 89112442.2
(22) Anmeldetag: 07.07.1989
(51) Int. Cl.: B02C 18/00

(54) **Gehäuse für einen Aktenvernichter**
Housing for a document shredder
Logement pour déchiqueteur de documents

(30) Priorität: 21.10.1988 DE 3835822
(43) Veröffentlichungstag der Anmeldung: 25.04.1990
(73) Patentinhaber: TA TRIUMPH-ADLER Aktiengesellschaft, 90429 Nürnberg (DE)
(72) Erfinder: Krause, Klaus-Diether, D-8501 Dietenhofen (DE); Stolzenberger, Florian, D-8501 Altenthann (DE); Schmeykal, Rudolf, D-8551 Hemhofen (DE)

(56) Entgegenhaltungen:
- DE-B- 1 294 802
- US-A- 3 286 574
- US-A- 3 724 766

## Beschreibung

Gegenstand der Erfindung nach dem Oberbegriff des Anspruchs 1 ist ein Gehäuse für einen Aktenvernichter mit einem spaltförmigen Papiereinlaß auf der einen Seite des Gehäuses und einem spaltförmigen Papierauslaß auf der gegenüberliegenden Seite des Gehäuses.

Aus der US-A-3724766 ist bereits bekannt, einen derartigen Aktenvernichter länglich auszubilden, und mit seitlich angeordneten Auflageflächen zu versehen, wobei die eine Auflagefläche über ausziehbare Schienen am Gehäuse des Aktenvernichters befestigt ist, so daß eine Anpassung an die Breite des Abfallbehälters erfolgen kann.

Weiterhin ist es aus der DE-B-1294802 bekannt, einen handbetriebenen Papiervernichter mit einer Klemmanordnung auszustatten. Zweck dieser Klemmanordnung ist es, den Aktenvernichter, wegen der durch den Handbetrieb verursachten hohen Kräfte, an einem stabilen Gegenstand wie z.B. einer Tischplatte festzulegen, und so den Betrieb erst zu ermöglichen.

Aktenvernichter der vorstehend genannten Art sind auch häufig so ausgebildet, daß sie auf einen für den jeweiligen Aktenvernichter bestimmten und entsprechend geformten Abfallbehälter direkt aufsetzbar sind oder sie befinden sich auf einem Tragegestell unter das ein konventioneller Abfallbehälter gestellt werden kann, so daß die Papierabfälle direkt von diesem aufgenommen werden können.

Ungünstig bei derartigen Anordnungen ist, daß in dem einen Fall der Abfallbehälter direkt mit dem Aktenvernichter verbunden ist und deshalb nicht für andere Zwecke zur Verfügung steht und im anderen Fall der Abfallbehälter so unter dem Aktenvernichter angeordnet ist, daß er für die Aufnahme von anderem Abfall erst unter dem Aktenvernichter hervorgeholt werden muß.

Ausgehend vom vorstehend aufgezeigten Stand der Technik ist es Aufgabe der Erfindung, ein Gehäuse für einen Aktenvernichter so auszubilden, daß der Aktenvernichter auf Abfallbehälter unterschiedlichster Art lagesicher auflegbar ist und die sonstige Benutzung des Abfallbehälters nur unwesentlich beeinflußt.

Vorteilhafte Weiterbildungen der Erfindung sind in den Unteransprüchen gekennzeichnet.

Eine noch weitergehende Sicherung gegen das Verrutschen des auf den Abfallbehälter aufgelegten Aktenvernichters wird durch eine Klemmvorrichtung gemäß dem Kennzeichen der Ansprüche 2, 3 und 4 erreicht.

Ein Beispiel der Erfindung ist nachfolgend unter Zuhilfenahme der Zeichnung näher erläutert. Die Figur zeigt die Stirnfläche und die Seitenansicht eines im wesentlichen zylinderförmig ausgebildeten Aktenvernichters 1, der auf seiner einen Seite einen spaltförmigen Papiereinlaß 2 und auf der gegenüberliegenden Seite einen spaltförmigen Papierauslaß 3 aufweist. Auf beiden Seiten des Papierauslasses 3 sind Auflageflächen 4 und 5 vorgesehen, die durch eine Abflachung des zylinderförmigen Gehäuses gebildet werden. Ein die eine Stirnseite des Gehäuses des Aktenvernichters abschließender Gehäusedeckel 6 steht unter der Wirkung einer Feder (nicht dargestellt), wobei die Feder in Richtung auf eine Anlagefläche 7 wirkt, die die Auflagefläche 4 in Richtung auf den Papierauslaß 3 hin abgrenzt.

Durch die relativ breite Ausbildung der Auflagefläche 5 wird die Möglichkeit geschaffen, den Aktenvernichter auf Abfallbehälter 8 unterschiedlichster Breite aufzulegen, die Klemmvorrichtung die durch den unter Federwirkung stehenden Gehäusedeckel 6 und die Anlagefläche 7 gebildet wird, sichert den auf den Abfallbehälter 8 aufgelegten Aktenvernichter 1 vor dem Verrutschen.

Eine andere Möglichkeit in Verbindung mit der Auflagefläche 4 bzw. mit der Anlagefläche 7 eine Klemmvorrichtung zu realisieren besteht darin, am Gehäusedeckel 6 ein Gewinde anzuordnen (nicht dargestellt) das mit einem am Gehäuse des Aktenvernichters 1 angeordneten Gegenstück zusammenwirkt derart, daß durch das Verdrehen des Gehäusedeckels 6 in Richtung des Pfeiles A dieser eine Bewegung in Richtung des Pfeiles B ausführt. Auf diese Weise wird bei auf einen Abfallbehälter 8 aufgelegten Aktenvernichter 1 der Rand des Abfallbehälters 8 zwischen dem Gehäusedeckel 6 und der Anlagefläche 7 eingeklemmt und der Aktenvernichter 1 so gegen Verrutschen gesichert.

In einer vereinfachten Ausführungsform ist es selbstverständlich möglich auf die Klemmwirkung, die in Verbindung mit der Auflagefläche 4 und der Anlagefläche 7 beschrieben ist zu verzichten. In diesem Falle ist die Auflagefläche 4 so schmal gehalten, daß die Anlagefläche 7 und der Gehäusedeckel 6 bei auf den Abfallbehälter 8 aufgelegtem Aktenvernichter 1 nur eine sehr begrenzte Bewegung in Horizontalrichtung zulassen.

Abschließend ist noch darauf hinzuweisen, daß der Gehäusedeckel 6 durch einen festen Gehäuseabschluß ersetzt sein kann. Die gewünschte Klemmwirkung läßt sich dann durch einen Ring erzielen, der im Bereich des der Auflagefläche 4 benachbarten Gehäuseabschlusses mittels eines Innengewindes auf das Gehäuse, das über ein entsprechendes Außengewinde verfügt, aufschraubbar ist.

## Patentansprüche

1. Gehäuse für einen Aktenvernichter (1) mit einem spaltförmigen Papiereinlaß (2) auf der einen Seite des Gehäuses und einem spaltförmigen Papierauslaß (3) auf der gegenüberliegenden Seite des Gehäuses, wobei das Gehäuse des Aktenvernichters (1) eine längliche Form aufweist derart, daß die Abmessung in der Länge ein mehrfaches der Abmessung der Breite beträgt und wobei das Gehäuse auf jeder Schmalseite des Papierauslasses (3) Auflageflächen (4, 5) aufweist, mit denen der Aktenvernichter (1) auf den Rand eines Abfallbehälters (8) auflegbar ist; **dadurch gekennzeichnet,** daß
- das Gehäuse im wesentlichen Zylinderform aufweist und die Auflageflächen (4, 5) durch zwei beabstandete Abflachungen an der gehäuse unterseite gebildet sind;
- die eine Auflagefläche (5) in der Richtung, in der der spaltförmige Papierauslaß (3) verläuft eine Breite aufweist, die wesentlich größer ist als die Breite des Randes des Abfallbehälters (8), während die andere Auflagefläche (4) eine Breite aufweist, die nur geringfügig größer ist, als die Breite des Randes des Abfallbehälters (8);
- an wenigstens einer Auflagefläche (4, 5) eine Klemmvorrichtung (6, 7) angeordnet ist mit der der Aktenvernichter (1) an wenigstens einer Seite des Randes des Abfallbehälters (8) festklemmbar ist.

2. Gehäuse nach Anspruch 1, **dadurch gekennzeichnet,** daß die Klemmvorrichtung (6, 7) aus einer die eine Auflagefläche (4) zum Papierauslaß (3) hin begrenzenden Anlagefläche (7) und einem auf diese Anlagefläche (7) hin unter Federwirkung stehenden Gehäusedeckel (6) besteht.

3. Gehäuse nach Anspruch 2, **dadurch gekennzeichnet,** daß die Klemmvorrichtung (6, 7) aus einer die eine Auflagefläche (4) zum Papierauslaß hin begrenzenden Anlagefläche (7) und einen über ein Gewinde mit dem Gehäuse des Aktenvernichters (1) verbundenen Gehäusedeckel (6) besteht, so daß die Klemmwirkung zwischen dem Gehäusedeckel (6) und der Anlagefläche (7) durch Verdrehen des Gehäusedeckels (6) eintritt.

4. Gehäuse nach Anspruch 3, **dadurch gekennzeichnet,** daß die Klemmvorrichtung (6, 7) aus einer die eine Auflagefläche (4) zum Papierauslaß hin begrenzenden Anlagefläche (7) und einen über ein Innengewinde mit dem Gehäuse des Aktenvernichters (1) verbundenen Feststellring besteht, wobei das Innengewinde des Feststellrings mit einem auf der Mantelfläche des Gehäuses im Bereich der einen Auflagefläche (4) angeordnetem Außengewinde zusammenwirkt, so daß die Klemmwirkung zwischen Feststellring und Anlagefläche (7) durch Verdrehen des Feststellrings eintritt.

## Claims

1. Casing for a paper shredder (1) having a slot-shaped paper inlet (2) on one side of the casing and a slot-shaped paper outlet (3) on the opposite side of the casing, the casing of the paper shredder (1) having an oblong shape such that its length dimension is a multiple of its width dimension, and the casing having, on each shorter side of the paper outlet (3), support surfaces (4, 5) by which the paper shredder (1) can be laid on the edge of a waste bin (8), characterised in that
- the casing is substantially cylindrical in shape and the support surfaces (4, 5) are formed by two flats spaced apart on the underside of the casing;
- in the direction in which the slot-shaped paper outlet (3) extends, the one support surface (5) has a width which is substantially greater than the width of the edge of the waste bin (8), while the other support surface (4) has a width which is only slightly greater than the width of the edge of the waste bin (8);
- on at least one support surface (4, 5) a clamp device (6, 7) is disposed, by which the paper shredder (1) can be clamped fast on at least one side of the edge of the waste bin (8).

2. Casing according to Claim 1, characterised in that the clamp device (6, 7) consists of a bearing surface (7) bounding the one support surface (4) in the direction of the paper outlet (3), and of a casing cover (6) spring-loaded in the direction of said bearing surface (7).

3. Casing according to Claim 2, characterised in that the clamp device (6, 7) consists of a bearing surface (7) bounding the one support surface (4) in the direction of the paper outlet, and of a casing cover (6) connected by a screw thread to the casing of the paper shredder (1), so that the clamping action is produced between the casing cover (6) and the bearing surface (7) by turning the casing cover (6).

4. Casing according to Claim 3, characterised in that the clamp device (6, 7) consists of a bearing surface (7) bounding the one support surface (4) in the direction of the paper outlet, and of a fastening ring connected by means of an internal screw thread to the casing of the paper shredder (1), the internal screw thread of the fastening ring cooperating with an external screw thread provided on the peripheral surface of the casing in the region of the one support surface (4), so that the clamping action between the fastening ring and the bearing surface (7) is produced by turning the fastening ring.

## Revendications

1. Carter destiné à un destructeur de documents (1), comportant une entrée de papier (2) en forme de fente sur l'un des côtés du carter, et une sortie de papier (3) en forme de fente sur le côté opposé du carter, le carter du destructeur de documents (1) présentant une forme allongée de manière à ce que sa dimension en longueur soit égale à plusieurs fois sa dimension en largeur, et le carter présentant sur chacun des petits côtés de la sortie de papier (3), des surfaces d'appui (4, 5), par l'intermédiaire desquelles le destructeur de documents (1) peut être posé sur le bord d'un bac à déchets (8), caractérisé
- en ce que le carter présente une forme essentiellement cylindrique, et les surfaces d'appui (4, 5) sont formées par deux méplats espacés, sur le côté inférieur du carter;
- en ce que la surface d'appui (5) présente, dans la direction dans laquelle s'étend la sortie de papier (3) en forme de fente, une largeur sensiblement plus grande que la largeur du bord du bac à déchets (8), tandis que l'autre surface d'appui (4) présente une largeur qui n'est que très légèrement plus grande que la largeur du bord du bac à déchets (8);
- et en ce qu'au niveau d'au moins une surface d'appui (4, 5) est réalisé un dispositif de fixation à serrage (6, 7) à l'aide duquel le destructeur de documents (1) peut être serré sur au moins un côté du bord du bac à déchets (8).

2. Carter selon la revendication 1, caractérisé en ce que le dispositif de fixation à serrage (6, 7) est constitué par une surface de butée (7) délimitant la surface d'appui (4) en direction de la sortie de papier (3), et par un couvercle de carter (6) soumis à l'action d'un ressort en direction de cette surface de butée (7).

3. Carter selon la revendication 2, caractérisé en ce que le dispositif de fixation à serrage (6, 7) est constitué par une surface de butée (7) délimitant la surface d'appui (4) en direction de la sortie de papier, et par un couvercle de carter (6) relié au carter du destructeur de documents (1) au moyen d'un filetage, de sorte que l'effet de serrage entre le couvercle de carter (6) et la surface de butée (7), apparaît suite à la rotation du couvercle de carter (6).

4. Carter selon la revendication 3, caractérisé en ce que le dispositif de fixation à serrage (6, 7) est constitué par une surface de butée (7) délimitant la surface d'appui (4) en direction de la sortie de papier, et par un anneau de blocage relié au carter du destructeur de documents (1) au moyen d'un filetage intérieur, le filetage intérieur de l'anneau de blocage coopérant avec un filetage extérieur réalisé sur la surface périphérique du carter, dans la zone de la surface d'appui (4), de sorte que l'effet de serrage entre l'anneau de blocage et la surface de butée (7) apparaît suite à la rotation de l'anneau de blocage.
